# EUROPÄISCHE PATENTSCHRIFT

(11) **EP 0 945 181 B1**
(45) Veröffentlichungstag und Bekanntmachung des Hinweises auf die Patenterteilung: **07.05.2003**
(21) Anmeldenummer: 99104665.7
(22) Anmeldetag: 09.03.1999
(51) Int. Cl.: B02C 13/28

(54) **Schlagleiste für Prallmühlenrotoren und Rotor für Prallmühlen**
Blow bar for impact mill rotors and rotor for impact mills
Battoir pour rotor de broyers à percussion y rotor pour broyeurs à percussion

(30) Priorität: 26.03.1998 DE 19813308
(43) Veröffentlichungstag der Anmeldung: 29.09.1999
(73) Patentinhaber: HAZEMAG & EPR GmbH, 48249 Dülmen (DE)
(72) Erfinder: Heukamp, Volker, 49525 Lengerich (DE); Hemesath, Gerhard, 48329 Havixbeck (DE)

(56) Entgegenhaltungen:
- EP-A- 0 666 111
- DE-A- 3 244 193
- DE-C- 930 839
- DE-U- 9 422 120
- FR-A- 2 340 771
- US-A- 5 381 973

## Beschreibung

Die Erfindung betrifft gemäß Anspruch 1 eine Schlagleiste für Prallmühlenrotoren mit zum Zwecke der Umwendbarkeit spiegelsymmetrischem, länglichem Querschnitt, die auf der in Umlaufrichtung des Rotors hinteren Seite Flächen aufweist, mit denen sie sich nach hinten und radial von innen her gegen fest am Rotor vorgesehene Halteteile anlegt und auf der vorderen Seite Anlageflächen für bewegliche Halteteile, die die Schlagleiste mit den fest am Rotor vorgesehenen Halteteilen in Eingriff halten und gemäß Anspruch 7 einen Rotor für Prallmühlen, der aus mehreren Rotorscheiben besteht, die durch in allen Rotorscheiben zueindander fluchtend angeordneten Randausnehmungen unterbrochen sind, wobei die Randausnehmungen vom äußeren Umfang des Rotors ausgehend entgegen der Drehrichtung des Rotors nach innen geneigt sind mit Schlagleisten.

Derartige umwendbare aber nicht umdrehbare Schlagleisten sind in verschiedenen Ausführungsformen bekannt. Sie eignen sich besonders für Prallmühlenrotoren, die aus mehreren auf einer Achse befestigten Scheiben bestehen, die am Umfang mit Randausnehmungen versehen sind, in die die Schlagleisten eingesetzt werden. Denn bei diesen Rotoren werden die Schlagleisten zwischen den Scheiben auch auf den inneren Hälften ihrer Vorderseiten dem Verschleiß ausgesetzt, so daß diese Flächen nicht als Anlageflächen auf der Rückseite verwendet werden können. Beim Umwenden, d. h. beim Schwenken um eine Mittelquerachse, bleibt die Hinterseite hinten und die Vorderseite vorn, nur daß die innere Hälfte dann außen ist und umgekehrt.

Im Bereich der Scheibenbreite sind die vorderen Anlageflächen der Schlagleisten durch die sie fixierenden Halteteile oder durch die voreilenden, weiter außen angeordneten Rotorscheibenteile, welche die Schlagleistenhalterung bilden, hinreichend gegen Verschleiß geschützt.

Eine solche Schlagleiste ist beispielsweise aus der DE 26 06 000 A1 bekannt. Sie hat, wie viele andere bekannte Schlagleisten, einen länglichen Querschnitt von gleichbleibender Breite, ihr Querschnitt weist jedoch gegenüber anderen Schlagleisten eine nach hinten geknickte Form auf, wobei sie sich mit den der Symmetrieachse naheliegenden hinteren Flächen schräg von innen her gegen entsprechend ausgebildete Rotorscheibenteile anlegt. Mit diesen Teilen in Eingriff gehalten wird die Schlagleiste durch Keile auf der Vorderseite, die auf auf der vorderen Seite in der Mitte und senkrecht zur Symmetrieachse vorgesehene Anlageflächen der Schlagleiste wirken. Die Anlageflächen für die Keile in den Rotorscheiben auf der vorderen Seite sind im wesentlichen radial ausgerichtet.

Der Querschnitt der bekannten Schlagleiste hat eine gleichbleibende Breite und bedingt dadurch auch eine breite Außenfläche, die im wesentlichen Reibverschleiß ausgesetzt ist. Maßgeblich für eine gute Zerkleinerung ist die vordere Kante einer Schlagleiste, die für eine bessere Wirkung schwach nach vorne geneigt eingebaut sein sollte. Durch eine solche Neigung verbreitert sich jedoch die Außenfläche noch zusätzlich, was noch mehr Reibverschleiß bedeutet.

Die ideale Schlagleiste wäre eine möglichst dünne, wie sie annähernd aus der DE 28 11 376 A1 bekannt ist. Die dort beschriebene Schlagleiste ist höchstens 40 mm dick über ein beträchtliches Teil ihrer Höhe und ist deshalb auch nur für Sandprallmühlen geeignet, bei denen das Aufgabekorn auch nur eine kleine Größe aufweist. Darüber hinaus ist diese bekannte Leiste für einen Reversierbetrieb ausgelegt, so daß ihre Schlagkante sich durch Verschleiß selbst schärft. Für große Prallmühlen ist diese Leiste nicht geeignet, sie würde bei entsprechend großem Aufgabegut zu Bruch gehen.

Der Erfindung liegt die Aufgabe zugrunde, eine Schlagleiste mit möglichst einfachem Querschnitt zu schaffen, die aber im Bereich der Schlagkanten verhältnismäßig dünn ist und trotzdem großen Kräften durch Schlagwirkung widersteht, die günstige Verschleißkurven aufweist und damit im Betrieb zu Kosteneinsparungen führt, dabei besteht die weitere Aufgabe darin, die Schlagleiste und den die Schlagleiste aufnehmenden Rotor so zu gestalten, daß trotz einfachem Querschnitt der Schlagleiste und einfacher Ausbildung des Rotors eine sichere und preiswerte Befestigung der erforderlichen Anzahl von Schlagleisten im Rotor gegeben ist.
Gelöst wird diese Aufgabe für die gattungsgemäße Schlagleiste erfindungsgemäß dadurch, daß der Querschnitt der Schlagleiste im wesentlichen eine doppeltrapezförmige Grundform bildet mit den langen Grundlinien als Symmetrieachse, und dabei die der Höhe eines jeden Trapezes entsprechende Rückseite der Schlagleiste rechtwinklig zur Symmetrieachse eine ebene Fläche über die Schlagleistenhöhe bildend ausgerichtet ist, und die auf der Rückseite der Schlagleiste vorgesehenen Anlageflächen von einer nutartigen Vertiefung in Längsrichtung der Schlagleiste verlaufend und in Höhe der Symmetrieachse angeordnet gebildet sind.

Die erfindungsgemäße Leiste ist verhältnismäßig schmal und hat damit ein entsprechend geringes Volumen, ist daher vom Bedarf an Gußwerkstoff her auch preiswert in der Herstellung.

Die Erfindung sieht in weiterer Ausgestaltung vor, daß die der Symmetrieachse entsprechenden langen Grundlinien der Trapeze in etwa doppelt so lang ausgebildet sind, als die kurzen, der Breite der Außenflächen entsprechenden Grundlinien. Dabei ist mit Trapez bzw. Doppeltrapez die Grundform des Querschnitts gemeint, unter Vernachlässigung der nutartigen Vertiefung. Diese ist ebenfalls trapezartig ausgebildet und weist plane Anlageflächen auf, mit denen sich die Schlagleiste gegen die fest am Rotor vorgesehen Halteteile anlegt.

Zur Festlegung der Schlagleiste in Achsrichtung wird in weiterer Ausgestaltung der Erfindung vorgeschlagen, an den Stirnseiten und von der Rückseite der Schlagleiste ausgehend die nutartige Vertiefung verbreiternd mit Ausnehmungen zur Aufnahme von axial wirkenden Verriegelungselementen zu versehen.

Vorteilhaft ist es, wenn die Anlageflächen für die beweglichen Halteteile auf der Vorderseite der Schlagleiste durch die schrägen Flächen (Schenkel) des Doppeltrapezes (als Obelisks) selbst gebildet sind. Durch Verzicht auf separate, erhaben oder vertieft ausgebildete Flächen ergibt sich eine Verbilligung, wobei auf eine Bearbeitung der Anlageflächen verzichtet werden kann, weil die in den Rotor eingebaute Schlagleiste mit den beweglichen Halteteilen gegen die fest am Rotor vorgesehen Halteteile gehalten wird, vorzugsweise ohne die Schlagleiste fest einzuspannen.

Eine Weiterbildung der Erfindung ist in einer Verwendung der erfindungsgemäßen Schlagleiste zu sehen, indem jede Schlagleiste um ihre Längsachse in Umlaufrichtung des Rotors geneigt eingebaut ist derart, daß der nach außen weisende schräge Schenkel des entsprechenden Trapezes als Obelisk eine Schlagfläche bildend in Bezug auf eine durch die Rotorachse gehende, auf die äußerste, beim drehenden Rotor den Schlagkreis bildende Kante der Schlagleiste ausgerichtete Schnittebene vorgeneigt ist, und damit diese äußerste Kante gegenüber den übrigen Teilen der Schlagleiste voreilend ist.

Besonders vorteilhaft ist ein Rotor, der aus mehreren Rotorscheiben besteht, die durch in allen Rotorscheiben zueinander fluchtend angeordneten Randausnehmungen, unterbrochen sind, mit erfindungsgemäßen Schlagleisten, wobei die Randausnehmungen, wie aus der EP - 0666 111 A1 bekannt, vom äußeren Umfang des Rotors ausgehend entgegen der Drehrichtung des Rotors nach innen geneigt sind. Die hierauf bezogene Aufgabe wird dadurch gelöst, daß die Randausnehmungen von den fest am Rotor vorgesehenen Halteteilen ein Widerlager für die Schlagleisten bildend übergriffen sind, so daß jede Schlagleiste um ihre Längsachse in Umlaufrichtung des Rotors geneigt eingebaut ist derart, daß der nach außen weisende schräge Schenkel des entsprechenden Trapezes als Obelisk auf der Vorderseite eine Schlagfläche bildend in Bezug auf eine durch die Rotorachse gehende, auf die äußerste, beim drehenden Rotor den Schlagkreis bildende Kante der Schlagleisten ausgerichtete Schnittebene vorgeneigt ist, und damit diese äußerste Kante gegenüber den übrigen Teilen der Schlagleisten voreilend ist. Die beweglichen Halteteile, die zwischen der Vorderseite der Schlagleisten und den Abstützflächen an den Rotorscheiben vorgesehen sind, halten dabei die Schlagleisten schräg von vorn und innen her unterstützend mit den fest am Rotor vorgesehenen prismenförmigen Halteteilen in Eingriff.

Bei dem Rotor gemäß der EP - 0 666 111 A1 ist nachteilig, daß das hintere Widerlager, welches jede Randausnehmung übergreift, aus losen Halteteilen gebildet ist mit kleinen Anlageflächen, so daß eine sichere Halterung nicht gewährleistet ist.

Die Erfindung wird anhand der Zeichnung erläutert, und zwar zeigen
- Fig. 1: eine erfindungsgemäße Schlagleiste in Stirnansicht,
- Fig. 2: eine gemäß der Erfindung in den Rotor eingebaute Schlagleiste, dargestellt in einem Ausschnitt des Rotors,
- Fig. 3: einen Rotor gemäß der Erfindung mit eingebauter Schlagleiste in Stirnansicht.

Wie Fig. 1 zeigt, hat die Schlagleiste 1 einen spiegelsymmetrischen, länglichen Querschnitt von einer doppeltrapezförmigen Grundform entsprechend der Ergänzung durch strichpunktierte Linien. Die langen Grundlinien a eines jeden Trapezes entsprechen der Symmetrieachse 2, die kurzen Grundlinien entsprechen der Breite der Außenflächen 3.

Die Schlagkanten 4 sind dabei etwas abgerundet und nach hinten schräg abfallend. Die der Rückseite 5 der Schlagleiste 1 entsprechende Höhe h eines jeden Trapezes ist rechtwinklig zur Symmetrieachse ausgerichtet und bildet so eine ebene Fläche 6 über die Schlagleistenhöhe 7. Auf der Rückseite 5 ist in Höhe der Symmetrieachse eine trapezförmige Vertiefung 8 vorgesehen, deren Seiten von planen Anlageflächen 9 gebildet sind, mit denen sich die Schlagleiste gegen fest am Rotor vorgesehene Halteteile 10 anlegt (Fig. 2).

Entsprechend Fig. 1 weist die Vorderseite 11 der Schlagleiste zwei Schlagflächen 12 auf, die von den nach außen weisenden schrägen Schenkel der Trapeze (als Obeliske) gebildet sind. Die nutartige Vertiefung 8 weist an beiden Stirnseiten 13 die Vertiefung verbreiternd Ausnehmungen 14 auf, in die, wie Fig. 2 zeigt, axial wirkende Verriegelungselemente 15 eingreifen, die in Taschen der festen Halteteile 10 verschieblich enthalten sind.

Die Schlagleiste länglichen Querschnitts ist, wie Fig. 2 zeigt, schräg vorgeneigt in den Rotor eingebaut, der aus mehreren Rotorscheiben 16 besteht. Die Scheiben weisen mehrere Randausnehmungen 17 zur Aufnahme je einer Schlagleiste auf. Diese Randausnehmungen sind in Umlaufrichtung vor der Schlagleiste mit einer weiteren, etwa rechtwinklig ausgebildeten Ausnehmung 18 zur Aufnahme eines beweglichen Halteteiles 19 versehen, welches die Schlagleiste mit dem fest am Rotor vorgesehen Halteteile 10 in Eingriff hält.

In Fig. 3 ist ein Rotor in Stirnansicht dargestellt, aus Vereinfachungsgründen jedoch nur mit einer Schlagleiste 1 ausgestattet. Die Rotorachse, um die der Rotor entsprechend Pfeil 20 dreht, ist mit x bezeichnet. Die in der Figur oben eingebaut dargestellte Schlagleiste beschreibt mit ihrer äußeren Kante 4 einen Schlagkreis 21. Von dieser Kante aus ist eine Schnittebene 22 zur Rotorachse x geführt. Die Schlagleiste ist, wie diese Figur deutlich zeigt, zur Schnittebene 22 geneigt eingebaut derart, daß die Schlagkante 4 gegenüber der Schlagfläche 12 voreilend ist. Der Rotor besteht aus mehreren Rotorscheiben 16, die an ihren Naben 23 zusammengeschweißt sind.

Die erfindungsgemäße Schlagleiste ist einfach in ihrer Ausbildung und aufgrund ihrer schlanken Form wird nur verhältnismäßig wenig von dem an sich teuren Verschleißwerkstoff benötigt. Auch der Ein- und Ausbau sind unkompliziert, was zur Reduzierung der Unterhaltungskosten beiträgt.

## Patentansprüche

1. Schlagleiste 1 eines Prallmühlenrotors mit zum Zwecke der Umwendbarkeit spiegelsymmetrischem, länglichem Querschnitt, die auf der in Umlaufrichtung (20) des Rotors hinteren Seite Flächen (6,9) aufweist, mit denen sie sich nach hinten und radial von innen her gegen fest am Rotor vorgesehene Halteteile (10) anlegt und auf der vorderen Seite Anlageflächen (12) für bewegliche Halteteile (19), die die Schlagleiste mit den fest am Rotor vorgesehenen Halteteilen (10) in Eingriff halten, **dadurch gekennzeichnet, daß** der Querschnitt der Schlagleiste (1) im wesentlichen eine doppeltrapezförmige Grundform bildet mit den langen Grundlinien (a) als Symmetrieachse (2), und dabei die der Höhe (h) eines jeden Trapezes entsprechende Rückseite (5) der Schlagleiste (1) rechtwinklig zur Symmetrieachse eine ebene Fläche (6) über die Schlagleistenhöhe (7) bildend ausgerichtet ist, und die auf der Rückseite (5) der Schlagleiste (1) vorgesehenen Anlageflächen (9) von einer nutartigen Vertiefung (8) in Längsrichtung der Schlagleiste verlaufend und in Höhe der Symmetrieachse angeordnet gebildet sind.

2. Schlagleiste nach Anspruch 1, **dadurch gekennzeichnet, daß** die der Symmetrieachse (2) entsprechenden langen Grundlinien der Trapeze in etwa doppelt so lang ausgebildet sind, als die kurzen, der Breite der Außenflächen (3) entsprechenden Grundlinien.

3. Schlagleiste nach Anspruch 1, **dadurch gekennzeichnet, daß** die nutartigen Vertiefungen (8) im Querschnitt trapezförmig ausgebildet sind und plane Anlageflächen (9) für die fest am Rotor vorgesehen Halteteile (10) aufweisen.

4. Schlagleiste nach Anspruch 1, **dadurch gekennzeichnet, daß** an den Stirnseiten (13) und von der Rückseite (5) der Schlagleiste ausgehend die nutartige Vertiefung (8) verbreiternd Ausnehmungen (14) zu Aufnahme von axial wirkenden Verriegelungselementen (15) vorgesehen sind.

5. Schlagleiste nach Anspruch 1, **dadurch gekennzeichnet, daß** die Anlageflächen für die beweglichen Halteteile (19) auf der Vorderseite (11) der Schlagleiste (1) durch die schrägen Flächen des Doppeltrapezes selbst gebildet sind.

6. Verwendung von Schlagleisten nach Anspruch 1, **dadurch gekennzeichnet, daß** jede Schlagleiste (1) um ihre Längsachse in Umlaufrichtung des Rotors geneigt eingebaut ist derart, daß der nach außen weisende schräge Schenkel des entsprechenden Trapezes als Obelisk eine Schlagfläche (12) bildend in Bezug auf eine durch die Rotorachse (x) gehende, auf die äußerste, beim drehenden Rotor den Schlagkreis (21) bildende Kante (4) der Schlagleiste ausgerichtete Schnittebene (22) vorgeneigt ist, und damit diese äußerste Kante gegenüber den übrigen Teilen der Schlagleiste voreilend ist.

7. Rotor für Prallmühlen, der aus mehreren Rotorscheiben (16) besteht, die durch in allen Rotorscheiben zueinander fluchtend angeordneten Randausnehmungen (17, 18) unterbrochen sind, wobei die Randausnehmungen vom äußeren Umfang des Rotors ausgehend entgegen der Drehrichtung des Rotors nach innen geneigt sind mit Schlagleisten nach Anspruch 1, **dadurch gekennzeichnet, daß** die Randausnehmungen (17, 18) von den fest am Rotor vorgesehenen Halteteilen (10) ein Widerlager für die Schlagleisten (1) bildend übergriffen sind, so daß jede Schlagleiste (1) um ihre Längsachse in Umlaufrichtung (20) des Rotors geneigt eingebaut ist derart, daß der nach außen weisende schräge Schenkel des entsprechenden Trapezes als Obelisk auf der Vorderseite (11) eine Schlagfläche (12) bildend in Bezug auf eine durch die Rotorachse (x) gehende, auf die äußerste, beim drehenden Rotor den Schlagkreis (21) bildende Kante (4) der Schlagleiste ausgerichtete Schnittebene (22) vorgeneigt ist, und damit diese äußerste Kante gegenüber den übrigen Teilen der Schlagleiste voreilend ist.

8. Rotor nach Anspruch 7, **dadurch gekennzeichnet, daß** die am Rotor fest vorgesehenen Halteteile (10) prismenartig ausgebildet ebene Flächen aufweisen, als komplementäre Elemente zu den nutartigen Vertiefungen (8) in den Schlagleisten (1).

## Claims

1. Blow bar 1 of an impact crusher rotor which, for the purpose of reversibility, has a mirror-symmetrical longitudinal cross-section and which features surfaces (6, 9) at the rear as viewed in the rotation direction (20) of the rotor, by means of which the blow bar is supported to the rear and radially from the inside against retaining pieces (10) securely provided on the rotor, and at the front with contact surfaces (12) for movable retaining pieces (19) which hold the blow bar in engagement with the retaining pieces (10) securely provided on the rotor, **characterised in that** the cross-section of the blow bar (1) constitutes essentially a double trapezium shape with the long bases (a) as symmetrical axis (2), whereby the rear face (5) of the blow bar (1) corresponding to the height (h) of each trapezium is arranged at right-angles to the symmetrical axis to form a level surface (6) over the length of the blow bar height (7), and the support surfaces (9) provided on the rear side (5) of the blow bar (1) are formed by a groove-like recess (8) running in the longitudinal direction of the blow bars at a level with the symmetrical axis.

2. Blow bar according to claim 1, **characterised in that** the longer bases of the trapeziums corresponding to the symmetrical axis (2) are approximately twice the length of the shorter bases corresponding to the width of the outer surfaces (3).

3. Blow bar according to claim 1, **characterised in that** the groove-like recesses (8) have a trapezium-shaped cross-section and feature flat support surfaces (9) for the retaining pieces (10) securely provided on the rotor.

4. Blow bar according to claim 1, **characterised in that** recesses (14) which widen the groove-like recess (8) are provided on the front faces (13) starting from the rear face (5) of the blow bar to accommodate axially effective interlocking elements (15).

5. Blow bar according to claim 1, **characterised in that** the support surfaces for the movable retaining pieces (19) on the front face (11) of the blow bar (1) are themselves formed by the sloping surfaces of the double trapezium.

6. The application of blow bars according to claim 1, **characterised in that** each blow bar (1) is slopingly fitted around its longitudinal axis in the rotation direction of the rotor in such a way that the outwardly directed oblique side of the corresponding trapezium as an obelisk forming an impact surface (12) is forwardly inclined with respect to a sectional plane (22) passing through the rotor axis (x) towards the outermost edge (4) of the blow bar forming the impact circle (21) when the rotor is turning, so that this outermost edge is leading with respect to the other parts of the blow bar.

7. Rotor for impactors comprising a plurality of rotor discs (16) which are interrupted by peripheral recesses (17, 18) arranged in alignment with each other in all rotor discs, whereby commencing at the outer circumference of the rotor the peripheral recesses are inwardly inclined counter to the rotation direction of the rotor and fitted with blow bars according to claim 1, **characterised in that** the peripheral recesses (17, 18) are overlapped by the retaining pieces (10) securely provided on the rotor to form a support for the blow bars (1), so that each blow bar (1) is slopingly fitted around its longitudinal axis in the rotation direction (20) of the rotor in such a way that the front face (11) of the outwardly-directed oblique side of the corresponding trapezium as obelisk forming an impact surface (12) is forwardly inclined with respect to a sectional plane (22) passing through the rotor axis (x) towards the outermost edge (4) of the blow bar forming the impact circle (21) when the rotor is turning, so that this outermost edge is leading with respect to the other parts of the blow bar.

8. Rotor according to claim 7, **characterised in that** the prism-shaped retaining pieces (10) securely provided on the rotor feature level surfaces as complementary elements to the groove-like recesses (8) in the blow bars (1).

## Revendications

1. Battoir 1 d'un rotor de broyeur à percussion avec une section transversale oblongue à symétrie spéculaire en vue du retournement, qui présente, du côté arrière dans le sens de rotation (20) du rotor, des surfaces (6, 9), par lesquelles il appuie en arrière et radialement de l'intérieur sur des parties de blocage (10) prévues fixes sur le rotor, et, du côté avant, des surfaces d'appui (12) pour des pièces de blocage amovibles (19) qui maintiennent en prise le battoir avec les parties de blocage (10) prévues fixes sur le rotor, **caractérisé en ce que** la section transversale du battoir (1) établit essentiellement une forme fondamentale à double trapèze avec les lignes longues de base (a) comme axe de symétrie (2), et le côté postérieur (5) du battoir (1), correspondant à la hauteur (h) de chaque trapèze et formant, sur la hauteur du battoir (7), une surface (6) plaine, orthogonale à l'axe de symétrie, est ainsi aligné, et les surfaces d'appui (9) prévues sur le côté postérieur (5) du battoir (1) sont formées par une gorge (8) qui court dans le sens longitudinal du battoir et qui est disposée à la hauteur de l'axe de symétrie.

2. Battoir selon la revendication 1, **caractérisé en ce que** les lignes fondamentales longues des trapèzes conformes à l'axe de symétrie (2) sont réalisées à peu près deux fois plus longues que les lignes fondamentales courtes, qui correspondent à la largeur des surfaces extérieures (3).

3. Battoir selon la revendication 1, **caractérisé en ce que** les gorges (8) sont formées en section en forme de trapèze et qu'elles présentent des surfaces d'appui (9) plaines pour les parties de blocage (10) qui sont prévues fixes sur le rotor.

4. Battoir selon la revendication 1, **caractérisé en ce que,** aux côtés frontaux (13) et procédant du côté postérieur (5) du battoir, des évidements (14) élargissant la gorge (8) sont prévus pour le logement d'éléments de serrage (15) agissant en sens axial.

5. Battoir selon la revendication 1, **caractérisé en ce que** les surfaces d'appui pour les pièces de blocage amovibles (19) sont formées du côté avant (11) du battoir (1) par les mêmes surfaces obliques du double trapèze.

6. Utilisation de battoirs selon la revendication 1, **caractérisée en ce que** chaque battoir (1) est monté incliné sur son axe longitudinal dans le sens de rotation du rotor, de façon que le flanc oblique, orienté vers l'extérieur, du trapèze correspondant, formant comme obélisque une surface de choc (12), est penché en avant relativement à un plan de section (22) passant à travers l'axe de rotor (x) et atteignant l'arête (4) extérieure du battoir qui forme le cercle de frappe (21) du rotor tournant, cette arête extérieure étant ainsi avancée par rapport aux autres parties du battoir.

7. Rotor pour broyeurs à percussion, composé de plusieurs disques de rotor (16) qui sont interrompus par des évidements périphériques (17, 18) respectivement alignés, où les évidements périphériques, à partir de la circonférence extérieure du rotor, sont orientés contre le sens de rotation vers l'intérieur, avec des battoirs selon la revendication 1, **caractérisé en ce que** les évidements périphériques (17, 18) sont surmontés par les parties de blocage (10), prévues fixes sur le rotor, qui forment un contre-appui pour les battoirs (1), chaque battoir (1) étant monté incliné sur son axe longitudinal dans le sens de rotation (20) du rotor, de facon que le flanc oblique, orienté vers l'extérieur, du trapèze correspondant, formant comme obélisque du côté avant (11) une surface de choc (12), est penché en avant relativement à un plan de section (22) passant à travers l'axe de rotor (x) et atteignant l'arête (4) extérieure du battoir qui forme le cercle de frappe (21) du rotor tournant, cette arête extérieure étant ainsi avancée par rapport aux autres parties du battoir.

8. Rotor selon la revendication 7, **caractérisé en ce que** les parties de blocage (10), prévues fixes sur le rotor,. présentent des surfaces plaines en forme de prisme comme éléments complémentaires des gorges (8) dans les battoirs (1).
